# EUROPÄISCHE PATENTSCHRIFT

(11) **EP 1 449 945 B1**
(45) Veröffentlichungstag und Bekanntmachung des Hinweises auf die Patenterteilung: **29.05.2013**
(21) Anmeldenummer: 04007528.5
(22) Anmeldetag: 10.09.1998
(51) Int. Cl.: D02G 1/02, D02G 1/16, D02G 1/12, D02G 1/20

(54) **Spinnstrecktexturier- oder Strecktexturiermaschine**
Spin-drawtexturing- or drawtexturing machine
Machine de filage-étirage texturation ou étirage texturation

(30) Priorität: 03.10.1997 CH 232297
(43) Veröffentlichungstag der Anmeldung: 25.08.2004
(62) Teilanmeldung aus: 98810896.5
(73) Patentinhaber: Trützschler Switzerland AG c/o Swiss Tex Winterthur AG, 8406 Winterthur (CH)
(72) Erfinder: Wirz, Armin, 8475 Ossingen (CH)
(74) Vertreter: von Kreisler Selting Werner

(56) Entgegenhaltungen:
- EP-A- 0 434 601
- EP-A- 0 784 109
- DE-A- 1 435 517
- US-A- 3 636 599
- US-A- 4 043 009

## Beschreibung

Die Erfindung betrifft das Führen von Fibrillenbündel durch einen Teil einer Spinnstrecktexturier- oder Strecktexturiermaschine und den Teil der Spinnstrecktexturier- und Strecktexturiermaschine, gemäss Oberbegriff der beiden unabhängigen Patentansprüche.

Mit einem an sich aus der europäischen Patentanmeldung EP 0 784 109 A1 bekannten Texturierverfahren, in welchem mehrere einzelne Fibrillenbündel gleichzeitig auf einem Streckrollenpaar verstreckt und anschliessend in einer Texturiereinheit mit mehreren nebeneinander angeordneten Texturierdüsen texturiert werden, ergibt es sich einerseits, dass die einzelnen Fibrillenbündel auf dem Streckrollenpaar mit einem kleineren Abstand von Fibrillenbündel zu Fibrillenbündel geführt werden, als der von Texturierdüse zu Texturierdüse notwendige Abstand.

Da andererseits die Bauhöhe der Maschine möglichst niedrig sein soll, um ein Einziehen der mit hoher Geschwindigkeit mit einer sogenannten Saugpistole eingesaugten Filamentbündel möglichst rasch vom Anfang bis zum Ende der Maschine zu ermöglichen, sollen die Abstände zwischen den einzelnen Verfahrenseinheiten möglichst klein sein.

Diese Bedingungen sind besonders für die Führung der Fibrillenbündel zwischen der abgebenden Streckrolle und der Texturiereinheit unvorteilhaft, da einerseits der Abstand, wie erwähnt, auf den Streckrollen von Fibrillenbündel zu Fibrillenbündel möglichst klein sein soll während der Abstand von Texturierdüse zu Texturierdüse aus verschiedenen Gründen wesentlich grösser ist und deshalb die Fibrillenbündel von der Streckrolle zur Texturiereinheit stark gefächert und dadurch am Einlauf jeder einzelnen Texturierdüse umgelenkt werden müssen.

Dabei unterscheidet man auf der Streckrolle den kleineren Abstand von Fibrillenbündel zu Fibrillenbündel innerhalb einer Gruppe und den etwas grösseren Abstand von Gruppe zu Gruppe.

Um nun den Gruppenabstand zwischen der zweitletzten Gruppe und letzten, äussersten Gruppe trotz der genannten Fächerung einzuhalten, müssen zwischen den einzelnen Streckrollen eines Streckrollenpaares Führungen vorgesehen werden, welche die letzte Fibrillenbündelgruppe auf den Streckrollen derart entfernt von der zweitletzten Gruppe führt, dass trotz der Abgabebreite der letzten Fibrillenbündel von der Rolle an die Texturiereinheit der Gruppenabstand in einem akzeptablen Mass ist, um zu vermeiden, dass entweder zu lange Rollen notwendig werden oder die Gefahr besteht, dass die gefächerten Fibrillenbündel der letzten Gruppe benachbarte sich noch auf den Rollen befindliche Fibrillenbündel der vorangehenden Gruppe überdecken.

Vorgenannte Führungen, seien es Umlenkungen zwischen den Rollen oder Umlenkungen vor dem Eingang jeder einzelnen Texturierdüse, haben den Nachteil, dass sie unwillkürlich ein unkontrolliertes Mass an Schädigungen, z.B. Deformation des Fibrillenquerschnittes, am einzelnen Fibrillenbündel erzeugen, und zwar insofern unkontrolliert, als die Umlenkung, insbesondere vor dem Eingang der einzelnen Texturierdüse, von Texturierdüse zu Texturierdüse unterschiedlich ist, so dass Texturierunterschiede letztlich im einzelnen Fibrillenbündel vorhanden sind, welche unter Umständen im Fertigprodukt, beispielsweise im Teppich, sichtbar werden.

Es war deshalb Aufgabe der Erfindung, diese Nachteile zu beheben.

Die Aufgabe wird durch die Massnahmen im kennzeichnenden Teil der beiden unabhängigen Ansprüche gelöst.

Weitere abhängige Ansprüche definieren vorteilhafte Ausführungsformen.

Die Erfindung wird beispielsweise mittels der Figuren 1 bis 3 erklärt.

Es zeigt:
- Fig. 1: Eine Ansicht eines mit Nachteilen behafteten Standes der Technik,
- Fig. 2: eine Seitenansicht von Fig. 1 in Richtung I (Fig. 1),
- Fig. 3: eine Ansicht analog Fig. 1 jedoch mit einer erfindungsgemässen Anordnung ohne die Nachteile des Standes der Technik,
- Fig. 4: eine Seitenansicht von Fig. 3 in Blickrichtung II (Fig. 3) teilweise und vergrössert dargestellt

Die Fig. 1 zeigt ein Streckrollenpaar 1, auch Duo genannt, mit den einzelnen Streckrollen 1A und 1B, auf welchen einzelne Fibrillenbündel 6 in Gruppen 6.1 aufgezogen sind, welche, in Kombination mit mindestens einem weiteren, vorangehenden Streckrollenpaar in an sich bekannter Weise gestreckt werden.

Dabei sind die Gruppen, wie in Fig. 2 gezeigt, mit einem Abstand A getrennt voneinander gehalten.

Die Fibrillenbündel 6 der letzten Gruppe (Fig. 2) werden durch eine sich zwischen den Streckrollen 1A und 1B vorgesehene untere führende Umlenkung 2 sowie eine etwas weiter vorn, gegen das freie Ende der Rollen 1A und 1B sitzende, sich ebenfalls zwischen den Streckrollen 1A und 1B befindliche obere führende Umlenkung 3 umgelenkt und dabei geführt und zwar derart, dass die letzte Fibrillenbündelgruppe auf der Rolle 1A einen grösseren Abstand B zur vorhergehenden Gruppe auf den Streckrollen aufweisen, als der Abstand A. Dazu weisen die Umlenkungen 2 und 3 für jedes Fibrillenbündel eine Rille auf. Dadurch wird verhindert, dass Fibrillenbündel der letzten Gruppe aufgrund der Spreizung, infolge des wesentlichen grösseren Abstandes von Texturierdüsenmitte zu Texturierdüsenmitte als von Fibrillenbündel zu Fibrillenbündel innerhalb der Gruppe an einer Abgabestelle 15 berühren oder gar überdecken. Dabei können die Umlenkungen 2 und 3 entweder stationär oder von den Fibrillenbündel angetriebene Rollen sein.

Im weiteren handelt es sich bei der Abgabestelle um eine zur Rollenachse imaginäre parallele Gerade, entlang welcher die Fibrillenbündel nebeneinander laufen.

Die in die Texturiereinheit 4 einlaufenden Fibrillenbündel 6 werden am Eingang der Texturiereinheit 4, wie in Fig. 2 dargestellt, aufgrund der Spreizung der Fibrillenbündel zwischen der Abgabestelle 15 und dem Eingang in die Texturiereinheit 4 am Eingang umgelenkt.

Die Umlenkungen der Fibrillenbündel 6 an der unteren Umlenkung 2 und der oberen Umlenkung 3 sowie die Umlenkung am Eingang in die Texturiereinheit 4 verursachen, wie Eingangs erwähnt, aufgrund der Reibung an den Fibrillenbündeln eine von Fibrillenbündel zu Fibrillenbündel unterschiedliche und ausserdem nicht erwünschte Schädigung, welche eine Ungleichmässigkeit im fertigen Garn zur Folge hat.

Um diesem Nachteil abzuhelfen sind, wie in Fig. 4 dargestellt, die einzelnen Texturierdüsen 8 fächerförmig angeordnet und zwar derart, dass die mit strichpunktierten Linien dargestellten Längsachsen 16 jeder einzelnen Texturierdüse 8 coaxial mit einer, mit strichpunktierten Linien dargestellten Verbindungslinie 17, welche sich von der Abgabestelle 15 bis zum Ausgang jeder einzelnen Texturierdüse 8 erstreckt, verlaufen. Dabei entsprechen die Verbindungslinien 17 gleichzeitig dem Lauf der einzelnen Fibrillenbündel 6 von der Abgabestelle 15 bis in jede einzelne Texturierdüse 8 hinein.

Durch diese fächerförmige Anordnung der Texturierdüsen 8 kann, wie in Fig. 3 und 4 gezeigt, auf alle früher genannten Umlenkungsführungen verzichtet werden.

Die Texturierdüsen 8 geben je ein texturiertes Fibrillenbündel an eine Kühltrommel 5 ab und zwar je in eine einzelne, pro Fibrillenbündel, auf der Kühltrommel 5 vorgesehene Kühlbahn.

Die Kühltrommel 5 ist an sich ein, beispielsweise aus der EP 0 310 890 B1 bekanntes Element und hier weiter nicht beschrieben.
In Fig. 4 ist nur die eine Hälfte 4.1 der Texturiereinheit 4 von Fig. 3 dargestellt. Die andere Hälfte 4.2 ist, wie in Fig. 3 gezeigt, in Richtung III entfernt oder aufgeklappt worden. Dies hier lediglich, um den Verlauf der Fibrillenbündel 6 sowie der einzelnen Texturierdüsen 8 besser darstellen zu können.

Aufklappbare Texturiereinheiten 4 an sich sind bereits in der europäischen Patentschrift EP-0 026 360 B1 sowie in EP-0 039 763 B1 gezeigt und beschrieben.

Wie in Fig. 4 weiter dargestellt, werden die einzelnen Texturierdüsen 8 über einen Fördermediumverteilkanal 13 mit einem Fördermedium gespeist, so dass aufgrund eines an sich bekannten Venturieffektes die Fibrillenbündel 6 mittels des Fördermediums in die einzelnen Texturierdüsen 8 eingesaugt und durch den Förderteil 9 in den Texturierteil 10 gefördert werden, in welchem die Fibrillenbündel zu einem Pfropfen respektive texturierten Fibrillenbündel texturiert und von dort je in eine einzelne Kühlbahn 11 der Kühltrommel 8 gefördert werden.

Das Fördermedium wird durch einen Fördermediumzufuhrkanal 14 und via interne, hier nicht dargestellte Kanäle in die Fördermediumverteilkanäle 13 eingeführt.

Die Erfindung ist nicht auf die dargestellte Anordnung des Fibrillenbündelverlaufes auf der Rolle 1A in Fig. 4 eingeschränkt. Grundsätzlich handelt es sich erfindungsgemäss um eine Fibrillenbündelführung, welche im wesentlichen keine stärkere Umlenkungen verursacht als beispielsweise diejenige, welche sich in Fig. 4 an der obersten Umfangslinie der Rolle 1A bis zur Abgabestelle 15 ergibt, welche einerseits von der Friktion zwischen Fibrillenbündel und Oberfläche der Rolle 1A und andererseits von der Fadenspannung im einzelnen Fibrillenbündel 6, erzeugt durch die Ansaugkraft der einzelnen Texturierdüse, und im weiteren von der Oberflächenbeschaffenheit der Rolle 1A abhängt.

Im Rahmen dieser Variationen kann die fächerartige Anordnung der einzelnen Texturierdüsen 8 variiert werden.

## Patentansprüche

1. Führen von Fibrillenbündeln durch einen Teil einer Spinnstrecktexturier- oder Texturiermaschine, umfassend ein Paar Streckrollen (1a, 1 b) mit einer Abgabestelle (15), an welcher die Fibrillenbündel (6) die eine der Rollen (1 a) des Streckrollenpaares verlassen und eine in Förderrichtung der Fibrillenbündel (7) nachgeschaltet vorgesehene Texturiereinheit (4), wobei diese Texturiereinheit (4) nebeneinander angeordnete Texturierdüsen (8) aufweist mit darin vorgesehenen Förderteilen (9), **dadurch gekennzeichnet, dass** Verbindungslinien (17), welche jede die Längsachse (16) einer einzelnen Texturierdüse (8) beinhaltet und welche sich von der genannten Abgabestelle (15) bis zum Ausgang der einzelnen Texturierdüse (8) geradlinig erstreckt, fächerförmig angeordnet sind.

2. Führen von Fibrillenbündeln durch einen Teil einer Spinstrecktexturier- oder Strecktexturiermaschine gemäss Anspruch 1, **dadurch gekennzeichnet, dass** die Verbindungslinien derart angeordnet sind, dass ein divergierender Förderweg der einzelnen Fibrillenbündel (7) zwischen den Förderrollen (1a, 1b) und den Texturierdüsen (8) gegeben ist.

3. Führen von Fibrillenbündeln durch einen Teil einer Spinnstrecktexturier- oder Strecktexturiermaschine, gemäss Anspruch 1 oder 2, **dadurch gekennzeichnet, dass** die Längsachse (16) jeder einzelnen Texturierdüse (8) koaxial mit einer Verbindungslinie (17), welche sich von einer Abgabestelle (15) an der Rolle (1a) bis zum Ausgang der Texturierdüse (8) erstreckt, verläuft.

4. Führen von Fibrillenbündeln durch einen Teil einer Spinnstrecktexturier- oder Strecktexturiermaschine gemäss einem der Ansprüche 1 bis 3, **dadurch gekennzeichnet, dass** die fächerförmige Anordnung der Texturierdüsen (8) derart gewählt ist, dass auf Umlenkführungen (2, 3) zwischen den Walzen (1a, 1b) des Rollenpaares verzichtet werden kann.

5. Führen von Fibrillenbündeln durch einen Teil einer Spinnstrecktexturier- oder Strecktexturiermaschine gemäss einem der Ansprüche 1 bis 4, **dadurch gekennzeichnet, dass** eine Kühleinheit nach der Texturiereinheit (4) vorgesehen ist, z.B. in der Form einer Kühltrommel (5), welche je eine pro Fibrillenbündel vorgesehene Kühlbahn (11) aufweist.

6. Eine Spinnstrecktexturier- oder Strecktexturiermaschine zum Texturieren von Fibrillenbündeln, umfassend:
- ein Streckrollenpaar (1 a, 1 b) und eine in Förderrichtung der Fibrillenbündel (7) nachgeschaltet vorgesehene Texturiereinheit (4), in welcher einzelne Fibrillenbündel in einem Förderteil (9) einer zur Texturiereinheit (4) gehörenden Texturierdüse (8) gefördert und mittels Pfropfenbildung in einem zur Texturierdüse (8) gehörenden Texturierteil (10) texturiert werden
**dadurch gekennzeichnet,**
**dass** die einzelnen Texturierdüsen (8) fächerförmig angeordnet sind.

7. Eine Spinnstrecktexturier- oder Strecktexturiermaschine gemäss Anspruch 6 **dadurch gekennzeichnet, dass** die Texturierdüsen (8) derart fächerförmig angeordnet sind, dass Längsachsen (16) der einzelnen Düsen (8) koaxial mit Verbindungslinien (17) verlaufen, welche sich von einer Abgabestelle (15) am Streckrollenpaar (1a, 1b) bis zum Ausgang der einzelnen Texturierdüse (8) geradlinig erstreckt.

8. Eine Spinnstrecktexturier- oder Strecktexturiermaschine gemäss Anspruch 7, **dadurch gekennzeichnet, dass** die Verbindungslinien derart angeordnet sind, dass ein divergierender Förderweg der einzelnen Fibrillenbündel (7) zwischen dem Streckrollenpaar (1a, 1b) und den Texturierdüsen (8) gegeben ist.

9. Eine Spinnstrecktexturier- oder Strecktexturiermaschine, gemäss einem der Ansprüche 6 bis 8 **gekennzeichnet durch** eine, in Förderrichtung gesehen, nach der Texturiereinheit (4) vorgesehene Kühleinheit (5), um die einzelnen Pfropfen laufend zu übernehmen, kühlen und einem folgenden Mittel zur Weiterbehandlung übergeben.

## Claims

1. Guiding fibril bundles through a part of a spin draw texturing or texturing machine, comprising a pair of draw rolls (1a, 1b) with an discharge position (15) at which the fibril bundles (6) leave one of the rollers (1a) of the pair of draw rolls, and a texturing unit (4) provided downstream in the direction of transport of the fibril bundles (7), wherein this texturing unit (4) comprises texturing nozzles (8) arranged side by side, with transport parts (9) provided therein, **characterized in that** connecting lines (17) are arranged in a fan-shaped manner, which each include the longitudinal axis (16) of an individual texturing nozzle (8) and which extend linearly from said discharge position (15) to the outlet of the individual texturing nozzle (8).

2. Guiding fibril bundles through a part of a spin draw texturing or texturing machine as defined in claim 1, **characterized in that** the connecting lines are arranged such that a diverging transport path of the individual fibril bundles (7) exists between the transport rolls (1a, 1b) and the texturing nozzles (8).

3. Guiding fibril bundles through a part of a spin draw texturing or texturing machine as defined in claim 1 or 2, **characterized in that** the longitudinal axis (16) of each individual texturing nozzle (8) extends coaxially with connecting line (17) that extends from a discharge position (15) at the roll (1a) to the outlet of the texturing nozzle (8).

4. Guiding fibril bundles through a part of a spin draw texturing or texturing machine as defined in one of claims 1 to 3, **characterized in that** the fan-shaped arrangement of the texturing nozzles (8) is selected such that deflecting guides (2, 3) between the rolls (1a, 1b) of the pair of rolls van be omitted.

5. Guiding fibril bundles through a part of a spin draw texturing or texturing machine as defined in one of claims 1 to 4, **characterized in that** a cooling unit is provided downstream of the texturing unit (4), e.g. in the form a o cooling drum (5) which comprises a respective cooling path (11) per fibril bundle.

6. A spin draw texturing or draw texturing machine for texturing fibril bundles, comprising:
- a pair of draw rolls (1a, 1b) and a texturing unit (4) arranged downstream in the transport direction of the fibril bundles (7), in which individual fibril bundles are conveyed in a transport part (9) of a texturing nozzle (8) that belongs to the texturing unit (4) and are textured, by forming plugs, in a texturing part (10) that belongs to the texturing nozzle (8), **characterized in that**
the individual texturing nozzles (8) are arranged in a fan-shaped manner.

7. The spin draw texturing or draw texturing machine as defined in claim 6, **characterized in that** the texturing nozzles (8) are arranged in a fan-shaped manner such that longitudinal axes (16) of the individual nozzles (8) extend coaxially with connecting lines (17) that extend linearly from a discharge position (15) at the pair of draw rolls (1a, 1b) to the outlet of the individual texturing nozzles (8).

8. The spin draw texturing or draw texturing machine as defined in claim 7, **characterized in that** the connecting lines are arranged such that a diverging transport path of the individual fibril bundles (7) exists between the pair of draw rolls (1a, 1b) and the texturing nozzles (8).

9. The spin draw texturing or draw texturing machine as defined in one of claims 6 to 8, **characterized by** a cooling unit (5) arranged downstream of the texturing unit (4), seen in the transport direction, the cooling unit being provided to continuously take over, cool and transfer the individual plugs to a downstream means for further treatment.

## Revendications

1. Guidage de faisceaux de fibrilles à travers une partie d'une machine à filer-étirer-texturer ou d'une machine à texturer, comprenant une paire de rouleaux d'étirage (1a, 1b) avec un poste de remise (15), dans lequel les faisceaux de fibrilles (6) quittent l'un des rouleaux (1a) de la paire de rouleaux d'étirage, et une unité de texturation (4) qui est prévue en aval dans la direction de transport des faisceaux de fibrilles (7), l'unité de texturation (4) présentant des buses de texturation (8) juxtaposées avec des parties de transport (9) qui y sont prévues à l'intérieur, **caractérisé en ce que** des lignes de liaison (17), dont chacune contient l'axe longitudinal (16) d'une buse de texturation (8) individuelle et s'étend en ligne droite à partir du poste de remise (15) cité jusqu'à la sortie de la buse de texturation (8) individuelle, sont disposées en éventail.

2. Guidage de faisceaux de fibrilles à travers une partie d'une machine à filer-étirer-texturer ou d'une machine à texturer selon la revendication 1, **caractérisé en ce que** les lignes de liaison sont disposées de telle façon qu'il existe un chemin de transport divergent des différents faisceaux de fibrilles (7) entre les rouleaux de transport (la, 1b) et les buses de texturation (8).

3. Guidage de faisceaux de fibrilles à travers une partie d'une machine à filer-étirer-texturer ou d'une machine à étirer-texturer selon la revendication 1 ou 2, **caractérisé en ce que** l'axe longitudinal (16) de chaque buse de texturation (8) individuelle est coaxial à une ligne de liaison (17) qui s'étend à partir d'un poste de remise (15) sur le rouleau (1a) jusqu'à la sortie de la buse de texturation (8).

4. Guidage de faisceaux de fibrilles à travers une partie d'une machine à filer-étirer-texturer ou d'une machine à étirer-texturer selon une des revendications 1 à 3, **caractérisé en ce que** la disposition en éventail des buses de texturation (8) est choisie de telle sorte qu'il est possible de renoncer à des guidages de renvoi (2, 3) entre les rouleaux (1a, 1b) de la paire de rouleaux.

5. Guidage de faisceaux de fibrilles à travers une partie d'une machine à filer-étirer-texturer ou d'une machine à étirer-texturer selon une des revendications 1 à 4, **caractérisé en ce qu'**il est prévu une unité de refroidissement en aval de l'unité de texturation (4), par exemple sous la forme d'un tambour de refroidissement (5) qui présente respectivement un trajet de refroidissement (11) prévu par faisceau de fibrilles.

6. Machine à filer-étirer-texturer ou machine à étirer-texturer pour la texturation de faisceaux de fibrilles, comprenant :
- une paire de rouleaux d'étirage (1a, 1b) et une unité de texturation (4) prévue en aval dans la direction de transport des faisceaux de fibrilles (7) et dans laquelle des faisceaux de fibrilles individuels sont transportés dans une partie de transport (9) d'une buse de texturation (8) appartenant à l'unité de texturation (4) et sont texturés au moyen de la formation de bouchons dans une partie de texturation (10) appartenant à la buse de texturation (8),
**caractérisée en ce que**
les différentes buses de texturation (8) sont disposées en éventail.

7. Machine à filer-étirer-texturer ou machine à étirer-texturer selon la revendication 6, **caractérisée en ce que** les buses de texturation (8) sont disposées en éventail de telle sorte que des axes longitudinaux (16) des buses (8) individuelles sont coaxiaux à des lignes de liaison (17) qui s'étendent en ligne droite à partir d'un poste de remise (15) sur la paire de rouleaux d'étirage (1a, 1b) jusqu'à la sortie de la buse de texturation (8) individuelle.

8. Machine à filer-étirer-texturer ou machine à étirer-texturer selon la revendication 7, **caractérisée en ce que** des lignes de liaison sont disposées de telle façon qu'il existe un chemin de transport divergent des différents faisceaux de fibrilles (7) entre la paire de rouleaux d'étirage (1a, 1b) et les buses de texturation (8).

9. Machine à filer-étirer-texturer ou machine à étirer-texturer selon une des revendications 6 à 8, **caractérisée par** une unité de refroidissement (5) prévue en aval de l'unité de texturation (4), vue dans la direction de transport, pour prendre en charge en permanence les différents bouchons, les refroidir et les remettre à un moyen suivant pour la suite du traitement.
